# EUROPÄISCHE PATENTSCHRIFT

(11) **EP 1 033 245 B1**
(45) Veröffentlichungstag und Bekanntmachung des Hinweises auf die Patenterteilung: **15.05.2002**
(21) Anmeldenummer: 00102164.1
(22) Anmeldetag: 08.02.2000
(51) Int. Cl.: B41F 7/30

(54) **Sprühfeuchtwerk mit hoher effektiver Sprühfrequenz**
Spraying damping unit with high effective spraying frequency
Dispositif de mouillage à haute fréquence effective de pulvérisation

(30) Priorität: 01.03.1999 US 259927
(43) Veröffentlichungstag der Anmeldung: 06.09.2000
(73) Patentinhaber: Heidelberger Druckmaschinen Aktiengesellschaft, 69115 Heidelberg (DE)
(72) Erfinder: Belanger, Roger Robert, Dover, NH 03820 (US); Dawley, Douglas Joseph, Epping, NH 03042 (US)

(56) Entgegenhaltungen:
- EP-A- 0 325 381
- EP-A- 0 341 384
- US-A- 4 469 024
- US-A- 4 649 818
- US-A- 4 708 058

## Beschreibung

Die vorliegende Erfindung betrifft allgemein eine Sprühvorrichtung für eine Druckmaschine, insbesondere für eine Rollenrotations-Offsetdruckmaschine, gemäß dem Oberbegriff von Anspruch 1.

In modernen Druckverfahren wie z. B. dem Offsetdruck werden auf bestimmte Walzen einer Druckmaschine Feuchtmittel und Farbe übertragen. Die Farbe wird anschließend auf einen Bedruckstoff, z. B. Papier, übertragen. Das Feuchtmittel wird auf den Walzen in ausreichender Menge benötigt, um die gewünschte Übertragung von Farbe auf den Bedruckstoff zu gewährleisten. In der Regel besteht das Feuchtmittel aus einer farbabweisenden Wasserlösung, welche sich auf den nichtdruckenden Abschnitten einer Druckplatte verteilt und so ein Einfärben der nichtdruckenden Abschnitte verhindert.

Die Steuerung der Feuchtmittelmenge und -verteilung ist von größter Bedeutung: Bei unzureichender Befeuchtung besteht die Gefahr, dass sich die Farbe auf nichtdruckende Abschnitte ausbreitet. Bei zu starker Befeuchtung muss das überschüssige Feuchtmittel aufgefangen und abgeleitet werden, und es besteht die Gefahr einer Beschädigung des Bedruckstoffs durch zu viel Feuchtigkeit. Ein gleichmäßiger, exakt dosierter Feuchtmittelauftrag ist daher wünschenswert.

Dazu sind z. B. aus der US 4,649,818 Sprühfeuchtwerke bekannt, in denen mittels Magnetspulen betätigte, in der Regel auf einer Sprühleiste angeordnete Sprühdüsen das Feuchtmittel auf eine Walze aufsprühen. In derartigen Sprühfeuchtwerken wird das Feuchtmittel dosiert, indem die mittels Magnetspulen betätigten Sprühdüsen mit unterschiedlicher Frequenz und unterschiedlicher Pulslänge aktiviert werden. Aufgrund des daraus resultierenden periodischen, nicht gleichmäßigen Feuchtmittelauftrags auf eine Walze entstehen periodische Veränderungen in der Verteilung des Feuchtmittels auf der Walze. Zu starke Schwankungen können zu Beschädigungen der Druckprodukte führen.

Es wurden zwei Versuche unternommen, die Schwankungen der Feuchtmittelverteilung auf Walzen in einem Sprühfeuchtwerk des Standes der Technik zu reduzieren. Ein Versuch besteht darin, die Frequenz der Sprühdüsen zu erhöhen, um so einen annähernd konstanten Feuchtmittelauftrag zu schaffen. Die dadurch erzielbaren Verbesserungen sind jedoch begrenzt, da eine Erhöhung der Frequenz der Sprühdüsen aufgrund von physikalischen Einschränkungen und den begrenzten Möglichkeiten der modernen Düsentechnologie nur schwierig und auf kostenintensive Weise zu erreichen ist. Eine höhere Sprühfrequenz führt unter Umständen ferner zu einem eventuellen Niederschlag von Feuchtmittel-Sprühnebel an Stellen auf der Druckplatte, an denen dies unerwünscht ist. Ein zweiter Lösungsversuch besteht darin, zum Ausgleich der Schwankungen in der aufgetragenen Feuchtmittelmenge eine Feuchtwalze einzusetzen, welche eine gleichmäßigere Verteilung des Feuchtmittels bewirkt. Dazu sind allerdings in der Herstellung aufwendige und kostenintensive sowie sperrige Feuchtwalzen nötig, die den Bauraum des Feuchtwerks in nachteiliger Weise vergrößern.

Demgemäß ist es eine Aufgabe der vorliegenden Erfindung, eine Sprühvorrichtung zu schaffen, welche einen vergleichsweise kleinen Bauraum benötigt und dabei einen in hohem Maße gleichmäßigen Feuchtmittelauftrag ermöglicht.

Diese Aufgabe wird durch die Merkmale der Ansprüche 1 und 10 gelöst.

Weitere Merkmale der Erfindung ergeben sich aus den Unteransprüchen.

Das Sprühfeuchtwerk für eine Druckmaschine gemäß der vorliegenden Erfindung umfaßt eine Vielzahl von Sprühdüsen, welche auf eine Oberfläche eines Zielelements, insbesondere einer Feuchtauftragswalze in einem Druckwerk Sprühstrahlen richtet. Jede der Sprühdüsen durchläuft einen Sprühzyklus mit einer vorgegebenen Sprühfrequenz und einer individuellen Sprühphasenverschiebung, wobei die individuellen Sprühphasenverschiebungen derart synchronisiert sind, dass die effektive Frequenz der auf die Oberfläche aufgebrachten Sprühstrahlen höher ist als die vorgegebene Frequenz.

Gemäß dem erfindungsgemäßen Verfahren zum Aufbringen von Feuchtmittel in einem Sprühfeuchtwerk einer Druckmaschine wird das Feuchtmittel mittels einer Vielzahl von Sprühdüsen auf eine Oberfläche eines Zielelements in dem Druckwerk gesprüht, wobei jede der Sprühdüsen einen Sprühzyklus mit einer vorgegebenen Frequenz und einer individuellen Sprühphasenverschiebung durchläuft. Die individuellen Sprühphasenverschiebungen sind derart synchronisiert, dass die effektive Frequenz der auf die Oberfläche aufgebrachten Sprühstrahlen höher ist als die vorgegebene Frequenz.

Auf diese Weise wird durch die vorliegende Erfindung eine erhöhte effektive Frequenz von Sprühstrahlen erreicht, welche über die Grenzen von einzelnen Düsen hinausgeht. Hierdurch kann ohne den Einsatz einer neuen, teuren Düsentechnologie die Leistung des Sprühfeuchtwerks sowie die Qualität des Feuchtmittelauftrags deutlich erhöht werden. Ferner bleiben die Vorteile eines gepulsten Sprühfeuchtwerks erhalten, während das erzielte Ergebnis der Befeuchtung einem kontinuierlichen Feuchtmittelauftrag gleichkommt.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1A: eine perspektivische Darstellung des Sprühfeuchtwerks des Standes der Technik;
- Fig. 1B: einen Querschnitt eines Sprühfeuchtwerks des Standes der Technik von Fig. 1A;
- Fig. 1C: eine schematische Darstellung der Sprühdüsenanordnung des Sprühfeuchtwerks nach dem Stand der Technik von Fig. 1A;
- Fig. 2A: eine perspektivische Darstellung einer Ausführungsform eines Sprühfeuchtwerks gemäß der vorliegenden Erfindung;
- Fig. 2B: einen schematischen Querschnitt des Sprühfeuchtwerks von Fig. 2A;
- Fig. 2C: eine schematische Ansicht der Sprühdüsenanordnung des Sprühfeuchtwerks von Fig. 2A;
- Fig. 3A: eine schematische Draufsicht auf einen abgewickelten Abschnitt der Oberfläche einer Walze des in Fig. 1A gezeigten Sprühfeuchtwerks des Standes der Technik zur Darstellung der Sprühdichte der Vorrichtung;
- Fig. 3B: eine schematische Draufsicht auf einen abgewickelten Abschnitt der Oberfläche einer Walze des in Fig. 2A gezeigten erfindungsgemäßen Sprühfeuchtwerks, zur Darstellung der Sprühdichte der Vorrichtung;
- Fig. 4: eine schematische Ansicht der Sprühdüsenanordnung gemäß einer weiteren Ausführungsform der vorliegenden Erfindung mit einer Anordnung von versetzt angeordneten Sprühdüsen;
- Fig. 5A: eine schematische Ansicht der Sprühdüsenanordnung gemäß einer weiteren Ausführungsform der vorliegenden Erfindung mit in Gruppen angeordneten Sprühdüsen; und
- Fig. 5B: eine schematische Ansicht der Sprühdüsenanordnung gemäß einer weiteren Ausführungsform der vorliegenden Erfindung mit drei Reihen von Sprühdüsengruppen.

Zum besseren Verständnis der vorliegenden, in Fig. 2A, 2B und 2C gezeigten Erfindung ist in Fig. 1A, 1B und 1C ein Sprühfeuchtwerk des Standes der Technik dargestellt. Fig. 1A zeigt eine perspektivische Darstellung eines Sprühfeuchtwerks des Standes der Technik mit einer Sprühleiste 2, Sprühdüsen 4 und einer im allgemeinen zylindrischen, um eine Längsachse 5 drehbaren Walze 6. Ein unter Druck stehendes, über die Sprühleiste 2 zugeführtes Feuchtmittel wird in der Form von Spray oder Sprühnebel 8 auf die sich bewegende Oberfläche 7 der Walze 6 aufgebracht, indem die Sprühdüsen 4 periodisch geöffnet und geschlossen werden. Die Sprühdüsen durchlaufen den Zyklus in der Regel alle zur selben Zeit und mit einer gemeinsamen Frequenz, welche auf der Basis von verschiedenen Parametern, z. B. der Druckgeschwindigkeit, variiert werden kann. Fig. 1B zeigt einen Querschnitt des in Fig. 1A gezeigten Sprühfeuchtwerks des Standes der Technik. Aus Fig. 1C, sowie auch aus Fig. 1A und 1B ist ersichtlich, dass die Sprühdüsen des Sprühfeuchtwerks des Standes der Technik in einer zu der Längsachse 5 der Walze 6 im Wesentlichen parallelen Reihe angeordnet sind.

In Fig. 2A, 2B und 2C ist eine Ausführungsform eines erfindungsgemäßen Sprühfeuchtwerks gezeigt. Auf jeder von drei Sprühleisten 20a, 20b, 20c ist vorzugsweise eine Reihe von Sprühdüsen 40a, 40b und 40c angeordnet, die jeweils einen Feuchtmittel-Sprühstrahl 80 auf die Oberfläche 62 der sich um die Längsachse 64 drehenden, im Wesentlichen zylindrischen Walze 60 richten. Die Sprühdüsen sind oberhalb der Oberfläche 62 in einer rechteckigen Anordnung von M x N Düsen angeordnet, wobei, wie in Fig. 2C gezeigt ist, M die Anzahl der Reihen und N die Anzahl der Spalten ist. In dem dargestellten Beispiel ist M gleich drei und N gleich acht.

Die Sprühdüsenanordnungen 40a, 40b und 40c werden periodisch aktiviert, d. h. mit einer vorgegebenen Frequenz f geöffnet und geschlossen. Gemäß dem vorliegenden Ausführungsbeispiel sind die Düsen wie folgt synchronisiert:

Der Zyklus der Düsenanordnung 40b ist bezüglich der Düsenanordnung 40a und die Düsenanordnung 40c ist bezüglich der Düsenanordnung 40b phasenverschoben. Die Phasenverschiebung ist derart gewählt, dass die Düsenanordnung 40a zu einem Zeitpunkt tₐ einen Feuchtmittelstrahl auf die sich bewegende Oberfläche 62 der Walze 60 richtet. Zum Zeitpunkt t_{b}, eine vorgegebene Zeitspanne später, richtet die Sprühdüsenanordnung 40b einen Feuchtmittelstrahl auf die Oberfläche 62. In gleicher Weise richtet die Düsenanordnung 40c anschließend einen Feuchtmittel-Sprühstrahl auf die Oberfläche 62 zu einem Zeitpunkt t_{c}, welcher bezüglich dem Zeitpunkt t_{b} um eine vorgegebene Zeitspanne versetzt ist. Die Düsenanordnungen sprühen also nacheinander, beginnend mit der Düsenanordnung 40a. Die Reihenfolge verläuft vorzugsweise zyklisch, d. h. 40a, 40b, 40c, 40a, 40b, 40c etc. Die Phasenverschiebungen zwischen den Düsenanordnungen 40a und 40b und zwischen den Düsenanordnungen 40b und 40c sind vorzugsweise identisch, so dass die Zeitspanne zwischen der Aktivierung der Sprühdüsenanordnungen immer dieselbe ist. Ferner haben die Düsen der verschiedenen Düsenanordnungen vorzugsweise dieselbe Pulslänge, d. h. die Zeit, während derer die Düsen geöffnet sind, ist vorzugsweise für alle Düsen gleich.

Mit Bezug auf Fig. 3A und 3B ist die Wirkung der erfindungsgemäß phasenversetzten Aktivierung der Sprühdüsenanordnungen gezeigt. Fig. 3A zeigt eine schematische Draufsicht auf einen abgewickelten Abschnitt der Oberfläche 7 der Walze 6 des in Fig. 1A, 1B und 1C gezeigten und beschriebenen Sprühfeuchtwerks des Standes der Technik. Die Sprühbereiche 9 symbolisieren in vereinfachter Weise den mittels einzelnen, sequentiellen Sprühstrahlen aus den Düsen 4 erzeugten Feuchtmittelauftrag auf der Oberfläche 7, während diese sich aufgrund der Drehbewegung der Walze 6 in der Richtung D an der Düse 4 vorbeibewegt. X_{A} zeigt dabei die Zykluslänge der Düse 4. X_{A} ist abhängig von der Frequenz der Düse und der (tangentialen) Oberflächengeschwindigkeit der Oberfläche 7. Die Länge Y_{A} des Sprühbereichs und die Länge Z_{A} des trockenen Bereichs sind abhängig von dem Arbeitszyklus der Düse und der Oberflächengeschwindigkeit der Oberfläche 7.

Fig. 3B zeigt eine schematische Draufsicht auf einen abgewickelten Abschnitt der Oberfläche 62 der Walze 60 der in Fig. 2A, 2B und 2C gezeigten und oben beschriebenen Ausführungsform des erfindungsgemäßen Sprühfeuchtwerks. Es sind drei Sprühdüsen 40a, 40b und 40c gezeigt, welche eine Spalte der in Fig. 2C gezeigten M x N - Sprühdüsenanordnung darstellen. Die Sprühbereiche 90a, 90b und 90c stellen in vereinfachter Form den durch die einzelnen, nacheinander aus den Sprühdüsen 40a, 40b und 40c abgegebenen Feuchtmittel-Sprühstrahlen erfolgenden Feuchtmittelauftrag auf der Oberfläche 62 dar, während diese sich aufgrund der Drehbewegung der Walze 60 in die Richtung D an den Düsen vorbeibewegt. Die Düsen 40a, 40b und 40c werden, wie zuvor beschrieben, zyklisch nacheinander geöffnet und geschlossen, wobei dies phasenversetzt und vorzugsweise zeitlich synchronisiert geschieht. In dem vorliegenden Ausführungsbeispiel ist die Frequenz f einer Düse für alle Düsen 40a, 40b und 40c gleich. X_{B} zeigt dabei die Zykluslänge einer Düse. Y_{B} und Z_{B} stellen die Länge eines Sprühbereichs bzw. eines trockenen Bereichs auf der Oberfläche 62 dar. Ist die Frequenz f des Düsenzyklus gleich der Frequenz des in Fig. 3A gezeigten Sprühfeuchtwerks des Standes der Technik, und ist die (tangentiale) Oberflächengeschwindigkeit der Fläche 62 gleich der Oberflächengeschwindigkeit der Fläche 7 des in Fig. 3A gezeigten Sprühfeuchtwerks des Standes der Technik, so ist die Zykluslänge X_{B} gleich der Zykluslänge X_{A} des in Fig. 3A gezeigten Sprühfeuchtwerks des Standes der Technik. In dem gezeigten Ausführungsbeispiel ist die Zykluszeit der Düsen 40a, 40b und 40c derart gewählt, dass die Länge Y_{B} des Sprühbereichs einem Drittel der Länge Y_{A} des Sprühbereichs des in Fig. 3A gezeigten Sprühfeuchtwerks des Standes der Technik und die Länge Z_{B} des trockenen Bereichs einem Drittel der Länge Z_{A} des trockenen Bereichs des in Fig. 3A gezeigten Sprühfeuchtwerks des Standes der Technik entspricht.

Wie aus Fig. 3A und 3B ersichtlich ist, ermöglicht das erfindungsgemäße Sprühfeuchtwerk in vorteilhafter Weise ein Auftragen von drei Sprühstrahlen auf die Walze 60 innerhalb der gleichen Zykluslänge (X_{A} = X_{B}), in der mittels des Sprühfeuchtwerks des Standes der Technik lediglich ein Sprühstrahl abgegeben wird. Die effektive Sprühfrequenz der erfindungsgemäßen Vorrichtung beträgt demgemäß das Dreifache der Vorrichtung des Standes der Technik. In anderen Ausführungsformen kann die erfindungsgemäße Sprühvorrichtung eine andere Anzahl von Sprühleisten 20 und demgemäß von Sprühdüsenreihen M aufweisen. Allgemein entspricht die effektive Frequenz der auf die Oberfläche 62 aufgetragenen Sprühstrahlen beim Einsatz von M Reihen von wie oben beschrieben synchronisierten, phasenversetzt aktivierten Sprühdüsen dem M-fachen der Zyklusfrequenz einer einzelnen Sprühdüse.

In Fig. 4 ist eine alternative Ausführungsform der vorliegenden Erfindung gezeigt, in der die M x N Sprühdüsen 40 versetzt angeordnet sind. Die Sprühdüsen auf der Sprühleiste 20b sind bezüglich der Sprühdüsen 20a und 20c seitlich verschoben. Diese versetzte Anordnung bewirkt eine entsprechend versetzte Anordnung der Sprühbereiche auf der Oberfläche 62 der Walze 60.

In der in Fig. 5A gezeigten Ausführungsform sind die Sprühdüsen in Gruppen 41 auf einer Sprühleiste 20 angeordnet, wobei jede Gruppe beispielsweise drei Sprühdüsen 41d, 41e und 41f umfaßt. Die drei Düsen einer Gruppe sind gleich ausgerichtet, so dass sie im Wesentlichen auf denselben Bereich der Oberfläche 62 der Walze 60 einen Sprühstrahl richten. In dem gezeigten Beispiel werden die drei Düsen einer jeden Gruppe phasenversetzt nacheinander aktiviert. In einer Gruppe 41 wird zunächst die Sprühdüse 41d geöffnet und wieder geschlossen. Einen vorgegebenen Zeitraum später wird die Sprühdüse 41e geöffnet und wieder geschlossen, und wiederum denselben Zeitraum später wird die Sprühdüse 41f geöffnet und wieder geschlossen. Die drei Sprühdüsen der anderen Gruppen 41 werden vorzugsweise nach demselben Zeitverzögerungsmuster, d. h. zur selben Zeit und mit derselben Frequenz, aktiviert. In anderen Ausführungsformen der vorliegenden Erfindung können unterschiedliche Verzögerungsmuster und Düsenfrequenzen eingesetzt werden. Jede Sprühdüsengruppe eines der hier beschriebenen Ausführungsform der vorliegenden Erfindung entsprechenden Sprühfeuchtwerks erzeugt ein im Wesentlichen dem in Fig. 3B gezeigten Sprühbereichsmuster entsprechendes Muster, wobei die Düsen jedoch platzsparender angeordnet sind.

In einer in Fig. 5B gezeigten weiteren Ausführungsform der vorliegenden Erfindung sind mehrere Sprühleisten 20 mit der in Fig. 5A gezeigten Ausführungsform entsprechenden Gruppen 41 aus drei Düsen 41d, 41e und 41f vorgesehen, so dass sich eine rechteckige M x N-Anordnung von Düsengruppen in M Zeilen und N Spalten ergibt. In Fig. 5B ist eine beispielhafte Anordnung von drei Reihen a, b und c von Sprühleisten 20a, 20b und 20c gezeigt. In einer Sprühleiste 20a, 20b oder 20c werden die Düsen einer jeden Gruppe vorzugsweise mit einem Zeitverzögerungsmuster aktiviert und sind vorzugsweise mit den entsprechenden Düsen einer anderen Gruppe synchronisiert, wie es oben mit Bezug auf Fig. 5A und eine einzelne Sprühleiste 20 beschrieben ist. In dem gezeigten Ausführungsbeispiel werden die Düsenreihen a, b und c vorzugsweise relativ zueinander phasenversetzt aktiviert, so dass die Düsen auf der Sprühleiste 20b derart synchronisiert sind, dass sie eine vorgegebene Zeitspanne nach den entsprechenden Düsen auf der Sprühleiste 20a aktiviert werden, und die Düsen auf der Sprühleiste 20c derart synchronisiert sind, dass sie eine vorgegebene Zeitspanne nach den entsprechenden Düsen auf der Sprühleiste 20b aktiviert werden. Die Zeitverzögerungen zwischen den Sprühleisten sind vorzugsweise identisch. In weiteren Ausführungsformen der Erfindung kann die Phasenverschiebung auf der Basis der Düsengruppenspalten erfolgen, so dass die Düsengruppen in den einzelnen Spalten der M x N-Anordnung bezüglich einer anderen Spalte phasenversetzt sind. Auf diese Weise kann auf die Düsenanordnung eine zweidimensionale Phasenverschiebung angewendet werden.

Denkbar sind auch andere Düsenanordnungen, z. B. in dreieckiger Form, sowie alternative Kombinationen von Düsengruppen in regelmäßigen oder unregelmäßigen geometrischen Anordnungen mit unterschiedlicher Anzahl von Düsen pro Gruppe. Es können auch unterschiedliche Phasenverschiebungsmuster, z. B. auch mit unterschiedlichen Arbeitszyklen der Düsen, eingesetzt werden.

### Liste der Bezugszeichen

- 2: Sprühleiste
- 4: Sprühdüsen
- 5: Längsachse
- 6: zylindrische Walze
- 7: Oberfläche
- 8: Sprühstrahl
- 9: Sprühbereich
- 20: Sprühleiste
- 20a, 20b, 20c: Sprühleiste
- 41: Sprühdüsengruppe
- 60: zylindrische Walze
- 62: Oberfläche
- 64: Längsachse
- 80: Sprühstrahl
- 40a, 40b, 40c: Sprühdüse
- 41d, 41e, 41f: Sprühdüse
- 90a, 90b, 90c: Sprühbereich
- D: Drehrichtung
- M: Anzahl der Düsenreihen
- N: Anzahl der Düsenspalten
- X_{A}: Zykluslänge der Düse 4
- X_{B}: Zykluslänge der Düsen 40a, 40b, 40c
- Y_{A}: Länge des Sprühbereichs
- Y_{B}: Länge des Sprühbereichs
- Z_{B}: Länge des trockenen Bereichs
- Z_{A}: Länge des trockenen Bereichs

## Patentansprüche

1. Sprühvorrichtung für eine Druckmaschine mit einer Vielzahl von Sprühdüsen (40a, 40b, 40c, 41d, 41e, 41f) zum Aufbringen von Sprühstrahlen (80) auf eine Oberfläche (62) eines Zielelements (60) der Druckmaschine,
**dadurch gekennzeichnet,**
**dass** jede der Sprühdüsen (40a, 40b, 40c, 41d, 41e, 41f) einen Zyklus mit einer vorgegebenen Frequenz und einer vorgegebenen Phasenverschiebung durchläuft, wobei die individuellen Phasenverschiebungen der Düsen derart synchronisiert sind, dass die effektive Frequenz der auf die Oberfläche (62) gerichteten Sprühstrahlen (80) größer als die vorgegebene Frequenz ist.

2. Vorrichtung nach Anspruch 1,
**dadurch gekennzeichnet,**
**dass** die Sprühdüsen in einer Vielzahl M von Reihen angeordnet sind, wobei M eine ganze Zahl ist, dass jede der Reihen mindestens eine Sprühdüse (40a, 40b, 40c, 41d, 41e, 41f) aufweist, und dass die individuelle Phasenverschiebung der mindestens einen Sprühdüse (40a, 40b, 40c, 41d, 41e, 41f) einer Reihe der individuellen Phasenverschiebung der Reihe entspricht, wobei die individuellen Phasenverschiebungen der Reihen derart synchronisiert sind, dass die effektive Frequenz der auf die Oberfläche (62) gerichteten Sprühstrahlen (80) dem M-fachen der vorgegebenen Frequenz entspricht.

3. Vorrichtung nach Anspruch 2,
**dadurch gekennzeichnet,**
**dass** sich die Oberfläche (62) bezüglich der Sprühdüsen (40a, 40b, 40c, 41d, 41e, 41f) bewegt und dass die Vielzahl von Sprühdüsenreihen im Wesentlichen orthogonal zu der Bewegungsrichtung (D) des Zielelements (60) verlaufen.

4. Vorrichtung nach Anspruch 1,
**dadurch gekennzeichnet,**
**dass** das Zielelement (60) eine rotierende Walze ist.

5. Vorrichtung nach Anspruch 1,
**dadurch gekennzeichnet,**
**dass** die Sprühdüsen (40a, 40b, 40c, 41d, 41e, 41f) in einer Vielzahl von Reihen angeordnet sind, so dass sie eine Sprühdüsenanordnung bilden.

6. Vorrichtung nach Anspruch 1,
**dadurch gekennzeichnet,**
**dass** die Sprühdüsen (41d, 41e, 41f) in mindestens einer Reihe angeordnet sind und dass die Sprühdüsen (41d, 41e, 41f) einer jeden der mindestens einen Reihe in einer Vielzahl von Gruppen (41) angeordnet sind, wobei jede Gruppe (41) mindestens zwei Sprühdüsen (41d, 41e, 41f) umfasst.

7. Vorrichtung nach Anspruch 6,
**dadurch gekennzeichnet,**
**dass** die Sprühdüsen (41d, 41e, 41f) einer Gruppe (41) derart ausgerichtet sind, dass sie einen Sprühstrahl (80) auf im Wesentlichen denselben Bereich richten.

8. Vorrichtung nach Anspruch 6,
**dadurch gekennzeichnet,**
**dass** jede Gruppe (41) eine identische Anzahl von Sprühdüsen (41d, 41e, 41f) umfasst und dass die Phasenverschiebungen der Sprühdüsen (41d, 41e, 41f) in einer Gruppe (41) derart synchronisiert sind, dass die effektive Frequenz der auf die Oberfläche (62) gerichteten Sprühstrahlen (80) der vorgegebenen Frequenz multipliziert mit der Anzahl der Sprühdüsen (41d, 41e, 41f) pro Gruppe (41) entspricht.

9. Vorrichtung nach Anspruch 1,
**dadurch gekennzeichnet,**
**dass** die Oberfläche (62) eine Walze ist, dass die Sprühdüsen (40a, 40b, 40c, 41d, 41e, 41f) in einer Vielzahl von M Reihen angeordnet sind, wobei M eine ganze Zahl ist, dass die Reihen orthogonal zu einer Längsachse der Walze verlaufen und mindestens eine Sprühdüse (40a, 40b, 40c, 41d, 41e, 41f) umfassen, deren individuelle Phasenverschiebung der individuellen Phasenverschiebung einer Reihe entspricht, wobei die individuellen Phasenverschiebungen der Reihen derart synchronisiert sind, dass die effektive Frequenz der auf die Oberfläche (62) des Zielelements (60) gerichteten Sprühstrahlen (80) dem M-fachen der vorgegebenen Frequenz entspricht.

10. Verfahren zum Aufbringen von Feuchtmittel in einer Druckmaschine
durch
Aufsprühen eines Feuchtmittels in Form von Sprühstrahlen auf eine Oberfläche eines Zielelements der Druckmaschine mittels einer Vielzahl von Sprühdüsen, **dadurch gekennzeichnet, daß** das Aktivieren der Sprühdüsen mit einer vorgegebenen Frequenz und einer individuellen Phasenverschiebung gemacht wird, wobei die individuellen Phasenverschiebungen derart synchronisiert sind, dass die effektive Frequenz der auf die Oberfläche gerichteten Sprühstrahlen größer als die vorgegebene Frequenz ist.

11. Verfahren nach Anspruch 10,
**dadurch gekennzeichnet,**
**dass** die Sprühdüsen in einer Vielzahl von M Reihen angeordnet sind, dass M eine ganze Zahl ist, dass die Reihen jeweils mindestens eine Sprühdüse umfassen, dass die individuelle Phasenverschiebung der mindestens einen Sprühdüse in einer Reihe der individuellen Phasenverschiebung einer Reihe entspricht und die individuellen Phasenverschiebungen der Reihen derart synchronisiert sind, dass die effektive Frequenz der auf die Oberfläche gerichteten Sprühstrahlen das M-fache der vorgegebenen Frequenz beträgt.

12. Verfahren nach Anspruch 11,
**dadurch gekennzeichnet,**
**dass** sich die Oberfläche bezüglich der Sprühdüsen bewegt und dass die Vielzahl von Sprühdüsenreihen im Wesentlichen orthogonal zu der Bewegungsrichtung der sich bewegenden Oberfläche verlaufen.

13. Verfahren nach einem der Ansprüche 10 bis 12,
**dadurch gekennzeichnet,**
**dass** das Zielelement eine Walze ist.

## Claims

1. Spray device for a printing apparatus comprising a plurality of spray nozzles (40a, 40b, 40c, 41d, 41e, 41f) for applying spray jets (80) to a surface (62) of a target element (60) of the printing apparatus,
**characterized in that**
each of the spray nozzles (40a, 40b, 40c, 41d, 41e, 41f) is cycled at a predetermined frequency and at an individual nozzle phase shift, the individual nozzle phase shifts being synchronized so that an effective frequency of spray jets (80) applied to the surface (62) is greater than the predetermined frequency.

2. Device as recited in claim 1,
**characterized in that**
the spray nozzles are arranged in a plurality of M rows, M being an integer, each row including at least one spray nozzle (40a, 40b, 40c, 41d, 41e, 41 f), the individual nozzle phase shift of each of the at least one spray nozzle (40a, 40b, 40c, 41d, 41e, 41 f) in a row being equal to an individual row phase shift, the individual row phase shift being synchronized so that the effective frequency of spray bursts (80) applied to the surface (62) is M times the predetermined frequency.

3. Device as recited in claim 2,
**characterized in that**
the surface (62) moves relative to the spray nozzles (40a, 40b, 40c, 41d, 41e, 41 f) and the plurality of rows of spray nozzles run essentially orthogonal to the direction of motion (D) of the target element (60).

4. Device as recited in claim 1,
**characterized in that**
the target element (60) is a roller.

5. Device as recited in claim 1,
**characterized in that**
the spray nozzles (40a, 40b, 40c, 41d, 41e, 41 f) are arranged in a plurality of rows so as to form an array of spray nozzles.

6. Device as recited in claim 1,
**characterized in that**
the spray nozzles (41d, 41e, 41f) are arranged in at least one row, the spray nozzles (41d, 41e, 41f) of each of the at least one row being arranged in a plurality of groups (41) each group (41) including at least two spray nozzles (41d, 41e, 41f).

7. Device as recited in claim 6,
**characterized in that**
the spray nozzles (41d, 41e, 41f) in a group (41) are oriented to apply a spray jet (80) at essentially the same area.

8. Device as recited in claim 6,
**characterized in that**
each group (41) includes an equal number of spray nozzles (41d, 41e, 41f), the phase shifts of the spray nozzles (41d, 41e, 41f) in each group (41) being synchronized so that the effective frequency of spray jets (80) applied to the surface (62) is equal to the predetermined frequency times the number of spray nozzles (41d, 41e, 41f) in each group (41).

9. Device as recited in claim 1,
**characterized in that**
the surface (62) is a roller and the spray nozzles (40a, 40b, 40c, 41d, 41e, 41f) are arranged in a plurality of M rows, M being an integer, the rows running orthogonal to a longitudinal axis of the roller and including at least one spray nozzle (40a, 40b, 40c, 41d, 41e, 41f), the individual nozzle phase shift of each of the at least one spray nozzle in a row being equal to an individual row phase shift, the individual row phase shifts being synchronized so that the effective frequency of spray jets (80) applied to the surface (62) of the target element (60) is M times the predetermined frequency.

10. Method for applying dampening solution in a printing apparatus by spraying a dampening solution in spray jets via a plurality of spray nozzles on a surface of a target element of the printing apparatus,
**characterized in that**
cycling each of the spray nozzles is effected at a predetermined frequency and at an individual nozzle phase shift, the individual nozzle phase shifts being synchronized so that an effective frequency of spray bursts applied to the surface is greater than the predetermined frequency.

11. Method as recited in claim 10,
**characterized in that** the spray nozzles are arranged in a plurality of M rows, M being an integer, each row including at least one spray nozzle, the individual nozzle phase shift of each of the at least one spray nozzle in a row being equal to an individual row phase shift, the individual row phase shifts being synchronized so that the effective frequency of spray jets applied to the surface is M times the predetermined frequency.

12. Method as recited in claim 11,
**characterized in that**
the surface moves relative to the spray nozzles and the plurality of rows of spray nozzles run essentially orthogonal to the direction of motion of the moving surface .

13. Method as recited in one of the claims 10 to 12,
**characterized in that**
the target element is a roller.

## Revendications

1. Dispositif de pulvérisation pour une machine d'impression comportant une multiplicité de buses de pulvérisation (40a, 40b, 40c, 41d, 41e, 41f) pour diriger des jets de pulvérisation (80) sur une surface (62) d'un élément cible (60) de la machine d'impression, **caractérisé en ce que** chacune des buses de pulvérisation (40a, 40b, 40c, 41d, 41e, 41f) exécute un cycle avec une fréquence prédéterminée et un déphasage prédéterminé, les déphasages individuels des buses étant synchronisés de telle sorte que la fréquence effective des jets de pulvérisation (80), dirigés sur la surface (62), est supérieure à la fréquence prédéterminée.

2. Dispositif selon la revendication 1, **caractérisé en ce que** les buses de pulvérisation sont disposées dans une multiplicité M de rangées, M étant un nombre entier tel qu'une des rangées possèdent au moins une buses de pulvérisation (40a, 40b, 40c, 41d, 41e, 41f) et que le déphasage individuel de la au moins une buse de pulvérisation (40a, 40b, 40c, 41d, 41e, 41f) correspond au déphasage individuel de la rangée, les déphasages individuels des rangées étant synchronisés de telle sorte que la fréquence effective des jets de pulvérisation (80) dirigés sur la surface (62) correspond à M fois la fréquence prédéterminée.

3. Dispositif selon la revendication 2, **caractérisé en ce que** la surface (62) est déplacée par rapport aux buses de pulvérisation (40a, 40b, 40c, 41d, 41e, 41f) et que les multiples rangées de buses de pulvérisation s'étendent essentiellement orthogonalement à la direction de déplacement (D) de l'élément cible (60).

4. Dispositif selon la revendication 1, **caractérisé en ce que** l'élément cible (60) est un cylindre rotatif.

5. Dispositif selon la revendication 1, **caractérisé en ce que** les buses de pulvérisation (40a, 40b, 40c, 41d, 41e, 41f) sont disposées dans une multiplicité de rangées de sorte qu'elles forment un dispositif de buses de pulvérisation.

6. Dispositif selon la revendication 1, **caractérisé en ce que** les buses de pulvérisation (41d, 41e, 41f) sont disposées dans au moins une rangée et que les buses de pulvérisation (41d, 41e, 41f) de la ou de chacune des rangées sont disposées selon une multiplicité de groupes (41), chaque groupe (41) comprenant au moins deux buses de pulvérisation (41d, 41e, 41f).

7. Dispositif selon la revendication 6, **caractérisé en ce que** les buses de pulvérisation (41d, 41e, 41f) d'un groupe (41) sont orientées de telle sorte qu'elles dirigent un jet de pulvérisation (80) essentiellement sur la même zone.

8. Dispositif selon la revendication 6, **caractérisé en ce que** chaque groupe (41) comprend un nombre identique de buses de pulvérisation (41d, 41e, 41f) et que les déphasages des buses de pulvérisation (41d, 41e, 41f) d'un groupe (41) sont synchronisés de telle sorte que la fréquence effective des jets de pulvérisation (80) dirigés vers la surface (62) correspond à la fréquence prédéterminée multipliée par le nombre de buses de pulvérisation (41d, 41e, 41f) pour chaque groupe (41).

9. Dispositif selon la revendication 1, **caractérisé en ce que** la surface (62) est un cylindre, que les buses de pulvérisation (41a, 41b, 41c, 41d, 41e, 41f) sont disposées selon une multiplicité de M rangées, M étant un nombre entier, que les buses s'étendent orthogonalement à un axe longitudinal du cylindre et comprennent au moins une buse de pulvérisation (40a, 40b, 40c, 41d, 41e, 41f) dont le déphasage individuel correspond au déphasage individuel d'une rangée, les déphasages individuels des rangées étant synchronisés de telle sorte que la fréquence effective des jets de pulvérisation (80) dirigés sur la surface (62) de l'élément cible (60) correspond au multiple M fois la fréquence prédéterminée.

10. Procédé pour appliquer un agent de mouillage dans une machine d'impression par pulvérisation d'un agent de mouillage sous la forme de jets de pulvérisation sur une surface d'un élément cible de la machine d'impression au moyen d'une multiplicité de buses de pulvérisation, **caractérisé en ce que** l'activité des buses de pulvérisation est exécutée avec une fréquence prédéterminée et un déphasage individuel, les déphasages individuels étant synchronisés de telle sorte que la fréquence effective des jets de pulvérisation dirigés sur la surface est supérieure à la fréquence prédéterminée.

11. Procédé selon la revendication 10, **caractérisé en ce que** les buses de pulvérisation sont disposés selon une multiplicité de M rangées, que M est un nombre entier, que les rangées comprennent chacune au moins une buse de pulvérisation, que le déphasage individuel de la ou des buses de pulvérisation dans une rangée correspond au déphasage individuel d'une rangée et que les déphasages individuels des rangées sont synchronisés de telle sorte que la fréquence effective des jets de pulvérisation dirigés sur la surface est égale à M fois la fréquence prédéterminée.

12. Procédé selon la revendication 11, **caractérisé en ce que** la surface est déplacée par rapport aux buses de pulvérisation et que les multiples buses de pulvérisation sont essentiellement orthogonales à la direction de déplacement de la surface qui se déplace.

13. Procédé selon l'une des revendications 10 à 12, **caractérisé en ce que** l'élément cible est un cylindre.
